# EUROPÄISCHE PATENTSCHRIFT

(11) **EP 0 326 131 B1**
(45) Veröffentlichungstag und Bekanntmachung des Hinweises auf die Patenterteilung: **31.03.1993**
(21) Anmeldenummer: 89101347.6
(22) Anmeldetag: 26.01.1989
(51) Int. Cl.: E06B 3/88, E06B 3/48

(54) **Gelenk für aus Segmenten bestehende Abdeckungen**
Pivot for coverings consisting of segments
Pivot pour recouvrements composés de segments

(30) Priorität: 27.01.1988 DE 8800956 U
(43) Veröffentlichungstag der Anmeldung: 02.08.1989
(73) Patentinhaber: NIEMETZ TORSYSTEME, D-96167 Königsfeld (DE)
(72) Erfinder: Niemetz, Hermann, D-8601 Königsfeld (DE)
(74) Vertreter: LOUIS, PÖHLAU, LOHRENTZ & SEGETH

(56) Entgegenhaltungen:
- EP-A- 0 030 386
- EP-A- 0 037 448
- DE-A- 3 149 671
- FR-A- 1 310 605

## Beschreibung

Die Erfindung bezieht sich auf ein Gelenk für aus Segmenten bestehende Abdeckungen gemäß dem Oberbegriff des Anspruchs 1.

Bekannte Abdeckungen dieser Art, die bspw. als Sektionaltore für Garagen dienen, werden beim Öffnen auf einer gekrümmten Bahn aus der Öffnungsfläche ausgerollt und dabei aus ihrer vertikalen Lage in eine horizonale Lage gebracht. Bei den bekannten Gelenken zwischen den Segmenten dieser Abdeckungen entsteht beim Übergang der einzelnen Segmente in die gekrümmte Bahn ein relativ breiter Spalt zwischen den Segmenten, der sich beim Schließen der Öffnungsfläche wieder schließt. Dies begründet eine erhebliche Verletzungsgefahr für den Benutzer, wenn dieser während des Schließvorgangs versehentlich in einen solchen sich schließenden Spalt greift. Auch bei automatisch oder sogar ferngesteuert betätigten Abdeckungen dieser Art ist diese Quetschgefahr gegeben.

Ein Gelenk der eingangs genannten Art ist aus der FR-A 1 310 605 bekannt. Auch bei diesem bekannten Gelenk entsteht beim Übergang der mittels des Gelenkes miteinander verbundenen Segmente von der eben fluchtenden in die gekrümmte Bahn im Bereich der Gelenke zwischen den benachbarten Segmenten ein Spalt- bzw. Zwickelraum, der sich beim Schließen der Öffnungsfläche wieder schließt, wodurch für einen Benutzer eine Verletzungsgefahr begründet wird.

Der Erfindung liegt die Aufgabe zugrunde, ein Gelenk gemäß dem Oberbegriff des Anspruchs 1 zu schaffen, bei dem jegliche Verletzungsgefahr sicher ausgeschlossen ist.

Diese Aufgabe wird erfindungsgemäß mit den im kennzeichnenden Teil des Anspruchs 1 angegebenen Merkmalen gelöst. Bevorzugte Weiterbildungen des erfindungsgemäßen Gelenkes sind in den Unteransprüchen gekennzeichnet.

Mit den Deckflügeln wird sichergestellt, daß auf der Innenseite der Abdeckung, auf der die Gelenkachse angeordnet ist, jegliche Quetschgefahr aufgrund eines sich schließenden Hohl- bzw. Zwickelraums sicher ausgeschlossen ist.

Die Erfindung wird nachstehend anhand von Ausführungsbeispielen unter Bezugnahme auf die Zeichnugnen näher erläutert. Es zeigen:
- Fig. 1: eine teilweise Schnittansicht eines Ausführungsbeispiels des Gelenks,
- Fig. 2: eine teilweise Schnittansicht eines zweiten Ausführungsbeispiels des Gelenks,
- Fig. 3: eine schematische Darstellung des Ausführungsbeispiels aus Fig. 2, und
- Fig. 4: eine teilweise Schnittansicht eines dritten Ausführungsbeispiels.

Die in Fig. 1 dargestellten, einander benachbarten Segmente 1 und 2 einer Abdeckung, bspw. eines Garagentors, sind gemäß Fig. 1 in der Schließstellung der Abdeckung vertikal übereinander ausgerichtet in einer Ebene angeordnet, wodurch sich ein horizontales Teilungsmuster des Tors ergibt.

Eine untere Endfläche 4 des Segments 1 liegt einer oberen Endfläche 5 des Segments 2 gegenüber. Beide Endflächen sind etwa zylindrisch gekrümmt und verlaufen in Schließstellung konzentrisch zu einer Gelenkachse 3, wobei zwischen den Endflächen 4 und 5 ein weitgehend konstanter Abstand d gewahrt ist, der mindestens 1 mm betragen sollte.

Die gezeichnete gegenseitige Lage der Segmente 1 und 2 wird durch eine Vielzahl von Scharnieren 11 sichergestellt, die mit Scharnierarmen 9 und 10 entlang der Endflächen 4 und 5 in gegenseitigem Abstand auf der Innenseite, d.h. in Verschwenkungsrichtung der Segmente 1 und 2 befestigt sind. Jedes Scharnier 11 besitzt einen längeren Scharnierarm 9 und einen kürzeren Scharnierarm 10, wobei der längere von der Gelenkachse 3 bis zum oberen Segment 1 reicht und auf diesem montiert ist, während der kürzere Arm 10 auf dem unteren Segment 2 montiert ist. Wie Fig. 1 erkennen läßt, sind die Scharniere 11 derart ausgebildet und an den Segmenten 1 und 2 befestigt, daß die Schwenkachse 3 an der Innenseite des unteren Segments 2 und in einem Abstand zur Oberkante dieses Segments angeordnet ist, der etwa dem Abstand zwischen der Gelenkache und der Außenseite des Segments 2 entspricht. Der Abstand zwischen der Gelenkachse 3 und der Oberkante des unteren Segments 2 könnte natürlich auch kleiner gewählt werden. Dabei ist darauf zu achten, daß selbst bei voll verschwenkten Segmenten (siehe Fig. 1, 2) kein Spalt zwischen den Endflächen 4 und 5 entsteht, der einen vorgegebenen Maximalwert überschreitet. Die Bewegungsrichtung beim Öffnen oder Schließen des Tors verläuft rechtwinklig zur Gelenkachse 3 des Scharniers 11.

Die beiden Endflächen 4 und 5 sind an ihren auf der Außenseite der Abdeckung sitzenden Außenkanten 7 und 8 abgerundet ausgebildet. Des weiteren sind die Außenkanten in einem Abstand e (beispielsweise zumindest 4 mm) voneinander entfernt, der derart bemessen ist, daß ein Einklemmen einer Fingerspitze nicht möglich ist.

Vorteilhafterweise werden gem. Fig. 2 im Bereich der seitlichen Ränder A,B der konkaven Endfläche 4 Vorsprünge ausgebildet, die sich in unverschwenktem Zustand in Richtung zur benachbarten konvexen Endfläche 5 erstrecken. Während dem Verschwenken bildet zumindest einer der Vorsprünge A,B mit der Endfläche 5 einen Spalt, der unter der zulässigen Weite d liegt. Durch diese Konstruktion bleibt zwischen den Vorsprüngen A,B genügend Raum, um dort beispielsweise eine Dichtung 25 anzuordnen.

Wenn die Segmente 1 und 2 beim Eintreten der Abdeckung in die gekrümmte Bahn gegeneinander verschwenkt werden, um die in Fig. 1 dargestellte Schwenkstellung zu erreichen, wandert die Endfläche 4 des Segments 1 in Bezug auf die Endfläche 5 des Segments 2 unter teilweiser Freigabe der Endfläche 5, ohne daß die Weite d des Spalts zwischen den Endflächen einen noch zuverlässigen Maximalwert überschreitet.

Zweckmäßigerweise ist die Gelenkachse 3 exzentrisch zu den Endflächen (4,5) angeordnet, so daß auf die Spaltweite, die im geschlossenen Zustand der Abdeckung konstant sein kann, während dem Verschwenken gezielt Einfluß genommen werden kann. Gem. Fig. 2 ist die Spaltweite im Schließzustand in den Endbereichen A und B der Endflächen 4 und 5 minimal. Bei einer horizontalen Verschiebung der Gelenkachse 3 in der mit f gekennzeichneten Richtung aus der Krümmungsachse R der Endflächen 4,5 öffnet sich der Spalt während dem Verschwenken zwischen der konkaven Endfläche 4 und der gedachten Verlängerung der konvexen Endfläche 5 in der Verschwenkungsrichtung α, d.h. der Vorsprung B liegt nach dem Verschwenken radial weiter von der gedachten Verlängerung der Endfläche 5 entfernt als der Vorsprung A. Verschiebt man die Gelenkachse 3 dagegen in Richtung zur Oberkante (g), so verjüngt sich der Spalt während dem Verschwenken in der Verschwenkungsrichtung α. Je nachdem, welches Dichtungsprinzip verwendet wird, kann die eine oder die andere Verschiebungsrichtung vorteilhaft sein, um Zwängungen der Dichtung auszuschließen.

Wie Fig. 1 erkennen läßt, entsteht beim Verschwenken des Segments 1 in Bezug auf das Segment 2 ein Zwickelraum 6 zwischen dem Scharnierarm 9 und der Innenseite des Segments 2, der bei dem Zurückschwenken des Segments in die in der Zeichnung gestrichtelt gezeichnete Stellung wieder verschwindet. Um zu verhindern, daß eine Person, die während des Schließens der Abdeckung im Inneren des zu schließenden Raums steht, in diesen Zwickelraum hineingreifen kann, sind an den Seitenkanten des Scharniers 11 Deckflügel 12 befestigt, die den Zwickelraum 6 nach außen abschließen (s. Fig. 3).

Das in Fig. 4 dargestellte Ausführungsbeispiel ermöglicht die Anwendung des Blechcoilverfahrens, bei dem das Rohmaterial für einen ersten 18 und einen zweiten Blechmantelteil 19 jeweils zu Rollen (coils) aufgewickelt ist. Die beiden kontinuierlich von den Coils abgezogenen Blechmantelrohlinge werden zunächst durch Profilpressen in das gewünschte Profil gebracht und dann zusammen mit dem ebenfalls als Rollenmaterial zur Verfügung stehenden Kunststoffträgerband 20 positioniert, wobei das Kunststoffträgerband 20 am oberen und unteren Ende jedes Segments, jeweils in einer von dem ersten und zweiten Blechmantel 18, 19 gebildten V-förmigen Ausnehmung 26 sitzt. Der von dem ersten 18 und zweiten Blechmantel 19 und dem Kunststoffträgerband 20 eingeschlossene Hohlraum 22 wird mit einem PUR-Schaumsystem ausgeschäumt.

Durch die Konstruktion des Segmentmantels ist der Hohlraum in sich vollständig geschlossen, so daß der Druckaufbau beim Schäumen vereinfacht wird. Die im Hohlraum ausgebildeten Hinterschneidungen an dem zweiteiligen Blechmantel 18, 19 und an dem Kunststoffträgerband 20 im Bereich der Endflächen werden hinterschäumt und tragen so zu einer formschlüssigen Verbindung der Segmentbauteile bei. Nach dem Ausschäumen durchläuft das Bandmaterial eine Aushärtestrecke und wird anschließend auf das gewünschte Maß abgelängt.

Der in das Kunststoffträgerband 20 eingelegte Blechsteg 21 dient zur Befestigung der Gelenkschrauben, wobei durch die Distanzhülse 23 eine Verformung des Paneelprofils durch das Anziehen der Schrauben verhindert wird.

Die nach diesem Verfahren hergestellten Segmente zeichnen sich durch hohe Festigkeit bei geringem Gewicht aus. Durch die Verwendung von PUR-Schaum als Trägermaterial werden sehr gute Isolationseigenschaften erzielt. Zwischen den beiden Blechmaterialien 18, 19 sind im Bereich der Endflächen 4,5 jeweils ein Kunststoffträgerband 20 angeordnet, d.h. die Mantelteile haben untereinander keine direkten Berührungspunkte. Aufgrund der schlechten Wärmeleitfähigkeit des Kunststoffmaterials wird dadurch der Wärmeverlust durch Wärmeleitung im Mantelbereich wesentlich verringert (thermische Trennung).

In dem Kunststoffträgerband 20 sind Ausnehmungen 24 ausgebildet, in die Dichtungen 25, vorzugsweise Weichlippendichtungen, einführbar sind. Durch diese bleibt der Spalt zwischen zwei benachbarten Paneelen in jeder Verschwenkstellung geschlossen. Die Dichtungen 25 sind sowohl in der konvexen 5 als auch in der konkaven Endfläche 4 der Segmente vorgesehen und liegen jeweils an der korrespondierenden Endfläche der benachbarten Paneele an.

Die Dichtungen 25 können auch einstückig mit dem Kunststoffträgerband 20 und/oder nur an einer Endfläche zweier benachbarter Segmente ausgebildet werden.

Offenbart ist ein Gelenk für eine auf einer gekrümmten Bahn bewegbare Abdeckung. Diese ist durch die Gelenke in um die Gelenkachse gegeneinander verschwenkbare Segmente unterteilt. Die Endflächen zweier benachbarter Segmente sind jeweils derart ausgebildet, daß der zwischen diesen vorhandene Spalt während der Verschwenkung der Segmente einen vorgebenen Maximalwert nicht überschreitet. Der erfindungsgemäße Aufbau mit einem zweiteiligen Segmentmantel und einem eine Dichtung tragenden Kunststoffträgerband, das jeweils an den Endflächen der Segmente angeordnet ist, ermöglicht die Anwendung eines rationellen Fertigungsverfahrens, wobei der Segmenthohlraum vorzugsweise mit einem PUR-Schaumsystem ausgeschäumt wird.

## Patentansprüche

1. Gelenk für eine aus mehreren relativ zueinander verschwenkbaren Segmenten (1, 2) bestehende Abdeckung, insbes. für eine auf einer gekrümmten Bahn bewegbare Abdeckung, wie z.B. eine Tür, ein Tor, ein Fenster etc., durch das die Abdeckung in Segmente (1, 2) unterteilt ist, die um die Gelenkachse (3) des Gelenkes gegeneinander verschwenkbar sind und die Endflächen (4, 5) aufweisen, die in der Schließstellung der Abdeckung einander gegenüberliegen, wobei eine der Endflächen (5) konvex gekrümmt ist und die Gelenkachse (3) im Bereich einer Seitenfläche, vorzugsweise der Innenseite, und in einem Abstand zu dieser Endfläche (5) angeordnet ist, und die andere der Endflächen (4) konkav ausgebildet ist und mit ihrem, der anderen Seitenfläche in Schließstellung der Abdeckung benachbarten Randbereich (7), derart an die konvexe Endfläche (5) heranreicht, daß bei der Verschwenkung der Segmente (1, 2) der zwischen den beiden Endflächen vorhandene Spalt (d) eine maximale Spaltweite nicht überschreitet,
**dadurch gekennzeichnet,**
daß entlang den beiden Endflächen (4, 5) benachbarter Segmente (1, 2) mehrere im Seitenabstand stehende zweiarmige Scharniere (11) befestigt sind, und daß nahe der Gelenkachse (3) jedes zum Gelenk gehörenden Scharniers (11) Deckflügel (12) vorgesehen sind, die bei zueinander verschwenkten Segmenten (1, 2) den an der Gelenkachse (3) entstehenden Zwickelraum (6) in Axialrichtung der Gelenkachse nach außen abschließen.

2. Gelenk nach Anspruch 1,
**dadurch gekennzeichnet,**
daß die konvexe Endflächen (5) des einen Segments (2) etwa zylindrisch gekrümmt ist, wobei die Zylinderachse zumindest in der Nähe der Gelenkachse (3) liegt.

3. Gelenk nach Anspruch 2,
**dadurch gekennzeichnet,**
daß der Krümmungsradius der konvexen Endfläche (5) des einen Segments (2) mindestens dem Abstand zwischen der Gelenkachse (3) und der Außenseite dieses Segments entspricht.

4. Gelenk nach Anspruch 1,
**dadurch gekennzeichnet,**
daß die konkave und die konvexe Endfläche (4, 5) konzentrische Flächen sind.

5. Gelenk nach einem der vorhergehenden Ansprüche,
**dadurch gekennzeichnet,**
daß der Deckflügel (12) kreissegmentförmig (φ) ist.

6. Gelenk nach einem der vorhergehenden Ansprüche,
**dadurch gekennzeichnet,**
daß der Zentriwinkel (φ) des Deckflügels (12) auf den maximalen Verschwenkwinkel der Segmente (1, 2) abgestimmt ist.

7. Gelenk nach einem der vorhergehenden Ansprüche,
**dadurch gekennzeichnet,**
daß das Gelenk kurze Gelenkarme (10) hat, die die Gelenkachse (3) am Segment (2) festlegen und einen langen Gelenkarm (9) hat, der das andere Segment (1) trägt.

8. Gelenk nach einem der vorhergehenden Ansprüche,
**dadurch gekennzeichnet,**
daß die Deckflügel (12) zwischen dem kurzen (10) und dem langen Gelenkarm angeordnet sind.

## Claims

1. A hinged joint for a covering consisting of several segments (1, 2) that are pivotable relative to each other, in particular a covering movable over a curved path, as, for example, a door, a gate, a window etc., by means of which the covering is subdivided into segments (1, 2) which are pivotable relative to each other round the hinge pin (3) of the hinged joint and which have end faces (4, 5) lying opposite each other in the closed position of the covering, wherein one (5) of the end faces has a convex curvature and the hinge pin (3) is arranged in the zone of a side face, preferably of the inner side, and at a distance from this end face (5), and the other (4) of the end faces has a concave shape and extends to the convex end face (5) with its edge zone (7) adjoining the other side face when the covering is in its closed position, in such a way that as the segments (1, 2) are pivoted, the gap (d) existing between the two end faces does not exceed a maximum gap width,
**characterized in that**
along the two end faces (4, 5) of adjoining segments (1, 2) there are fixed several two-armed hinges (11) at a lateral distance, and that near the hinge pin (3) of each hinge (11) belonging to the hinged joint, provision is made for cover wings (12) which close off to the outside the wedge-shaped space (6) occurring at the hinge pin (3) in the axial direction of the hinge pin when the segments (1, 2) are pivoted towards each other.

2. A hinged joint according to claim 1,
**characterized in that**
the convex end faces (5) of the one segment (2) have an approximately cylindrical curvature, the axis of the cylinder lying at least near the hinge pin (3).

3. A hinged joint according to claim 2,
**characterized in that**
the radius of curvature of the convex end face (5) of the one segment (2) corresponds at least to the distance between the hinge pin (3) and the outer side of this segment.

4. A hinged joint according to claim 1,
**characterized in that**
the concave and convex end faces (4, 5) are concentric surfaces.

5. A hinged joint according to one of the preceding claims,
**characterized in that**
the cover wing (12) is circular segment-shaped (φ).

6. A hinged joint according to one of the preceding claims,
**characterized in that**
the centre angle (φ) of the cover wing (12) is matched to the maximum pivoting angle of the segments (1, 2).

7. A hinged joint according to one of the preceding claims,
**characterized in that**
the hinged joint has short hinge arms (10) which fix the hinge pin (3) on the segment (2) and a long hinge arm (9) which carries the other segment (1).

8. A hinged joint according to one of the preceding claims,
**characterized in that**
the cover wings (12) are arranged between the short hinge arm (10) and the long hinge arm.

## Revendications

1. Articulation pour un recouvrement composé de plusieurs segments (1, 2) capables de pivoter l'un par rapport à l'autre, en particulier pour un recouvrement déplaçable suivant une voie courbe, comme par exemple une porte, un portail, une fenêtre, etc., par laquelle le recouvrement est subdivisé en segments (1, 2) qui sont capables de pivoter l'un par rapport à l'autre autour de l'axe (3) de l'articulation et qui présentent des surfaces d'extrémité (4, 5) situées l'une en face de l'autre dans la position de fermeture du recouvrement, une des surfaces d'extrémité (5) étant courbée de manière convexe et l'axe d'articulation (3) étant agencé dans la zone d'une surface latérale, de préférence la face interne, et à une certaine distance de cette surface d'extrémité (5), l'autre surface d'extrémité (4) étant réalisée de manière concave et, par sa zone marginale (7) voisine de l'autre surface latérale en position de fermeture du recouvrement, s'approchant de la surface d'extrémité convexe (5) de telle façon que, lors du pivotement des segments (1, 2), l'interstice (d) existant entre les deux surfaces d'extrémité ne dépasse pas une largeur maximale, caractérisée en ce que, le long des deux surfaces d'extrémité (4, 5) de segments voisins (1, 2), plusieurs charnières (11) à deux bras, situées latéralement à distance, sont fixées et en ce que, à proximité de l'axe d'articulation (3) de chaque charnière (11) faisant partie de l'articulation, des ailes de couverture (12) sont prévues qui obturent vers l'extérieur dans la direction axiale de l'axe d'articulation l'espace en forme de coin (6) obtenu sur l'axe d'articulation (3) lorsque les segments (1, 2) ont pivoté l'un par rapport à l'autre.

2. Articulation suivant la revendication 1, caractérisée en ce que la surface d'extrémité convexe (5) de l'un des segments (2) est courbée de manière approximativement cylindrique, l'axe du cylindre étant au moins à proximité de l'axe d'articulation (3).

3. Articulation suivant la revendication 2, caractérisée en ce que le rayon de courbure de la surface d'extrémité convexe (5) de l'un des segments (2) correspond au moins à la distance entre l'axe d'articulation (3) et la face externe de ce segment.

4. Articulation suivant la revendication 1, caractérisée en ce que les surfaces d'extrémité (4, 5) concave et convexe sont des surfaces concentriques.

5. Articulation suivant l'une des revendications précédentes, caractérisée en ce que l'aile de couverture (12) est en forme de segment de cercle (φ).

6. Articulation suivant l'une des revendications précédentes, caractérisée en ce que l'angle au centre (φ) de l'aile de couverture (12) est accordée sur l'angle de pivotement maximal des segments (1, 2).

7. Articulation suivant l'une des revendications précédentes, caractérisée en ce que l'articulation comporte des bras d'articulation courts (9) qui fixent l'axe d'articulation (3) sur le segment (2), et un bras d'articulation long (10) qui porte l'autre segment (1).

8. Articulation suivant l'une des revendications précédentes, caractérisée en ce que les ailes de couverture (12) sont agencées entre le bras d'articulation court (9) et le bras d'articulation long.
